# EUROPÄISCHE PATENTSCHRIFT

(11) **EP 0 841 417 B1**
(45) Veröffentlichungstag und Bekanntmachung des Hinweises auf die Patenterteilung: **28.07.1999**
(21) Anmeldenummer: 97118024.5
(22) Anmeldetag: 17.10.1997
(51) Int. Cl.: D03C 7/04

(54) **Öse, insbesondere einer Dreherscheibe eines Rotations-Kantendrehers**
Eye for a rotary leno selvedge mechanism
Oeillet de mécanisme rotatif pour lisières pas de gaze

(30) Priorität: 08.11.1996 DE 19646136
(43) Veröffentlichungstag der Anmeldung: 13.05.1998
(73) Patentinhaber: LINDAUER DORNIER GESELLSCHAFT M.B.H, 88131 Lindau (DE)
(72) Erfinder: Wahhoud, Adnan, Dr.-Ing., 88131 Lindau (DE); Scorl, Hans-Dieter, Dr.-Ing., 88131 Lindau (DE); Czura, Peter, 88239 Wangen (DE); Hehle, Josef, 6912 Hörbranz (AT)

(56) Entgegenhaltungen:
- CH-A- 268 815
- DE-A- 2 423 454
- DE-A- 2 515 961
- DE-C- 192 982
- DE-C- 4 405 777
- DE-C- 4 405 778

## Beschreibung

Die Erfindung betrifft eine Öse, insbesondere einer Dreherscheibe eines Rotations-Kantendrehers in einer Webmaschine zur Führung eines Dreherfadens.

Bekannt ist aus der DE 24 23 454 C2 und aus der DE 44 05 778 C1, die als nächstliegender Stand der Technik angesehen werden, eine Kantendrehervorrichtung bzw. ein Rotations-Kantendreher mit einer Dreherscheibe bzw. mit einer als Zahnkranz ausgebildeten Dreherscheibe, nachfolgend mit Dreherscheibe bezeichnet.
Die Dreherscheibe weist zwei diametral gegenüberliegend auf der Kreisfläche der Scheibe vorhandene Ösen bzw. Fadenführungskanäle auf.
Durch jede Öse oder jeden Führungskanal ist ein Dreherfaden führbar.

Der betreffende Dreherfaden erfährt auf dem Wege von der Dreherfadenspule zur Dreherkante und zwar beim Hindurchführen durch die Öse oder den Führungskanal der Dreherscheibe eine zweimalige Umlenkung von etwa 90°.
Bei der Verarbeitung von insbesondere bruchempfindlichen Dreherfäden können diese Umlenkungen zu Dreherfadenbrüchen führen.

Im Einsatzprozeß des aus der DE 44 05 777 C1 bekannten Rotations-Kantendrehers, dessen Dreherscheibe z.B. Ösen zur Dreherfadenführung aufweist, ergibt sich im Zuge der Erzeugung von Umkehrbewegungen der Dreherscheibe, nämlich aus der Bewegung zur Ausführung einer Volldrehung in der einen Richtung in die Bewegung zur Ausführung einer Volldrehung in die andere Richtung, daß der durch die Ösen geführte Dreherfaden kurzzeitig spannungslos ist.
Bei bruchempfindlichen Dreherfäden werden dann im Moment der Bewegungsumkehr der Dreherscheibe besonders an der Eingangskante und Ausgangskante der Ösen bzw. der Fadenzuführkanäle, die Dreherfäden auf Knicken beansprucht.

Bekannte Fadenführungsösen in Dreherscheiben sind letztlich an ihren Fadenführungsflächen einem erhöhten Verschleiß ausgesetzt, was zu einem relativ frühzeitigen Austausch der Dreherscheibe oder zumindest etwaiger Ösen führt.

Außerdem sollte von Vorteil sein, wenn insbesondere bruchempfindliche Dreherfäden innerhalb der Ösen oder Fadenführungskanäle eine gewisse Fadenführung erfahren.

Aufgabe der Erfindung ist es, in Ösen oder Fadenführungskanälen einer Dreherscheibe oder in zur Dreherscheibe technisch äquivalenten Elementen eines Rotations-Kantendrehers die Dreherfadenführung derart zu verbessern, daß die Bruchgefahr des je Öse geführten Dreherfadens reduziert wird.
Ferner besteht die Aufgabe der Erfindung darin, Vorkehrungen zu treffen, die den Dreherfaden innerhalb der Öse oder des Fadenführungskanals etwa im mittleren Bereich zwischen dem Dreherfadenein- und -auslauf zwangsweise führen.
Des weiteren ist es Aufgabe der Erfindung, das Verschleißverhalten der Ösen oder Fadenführungskanäle zu verbessern.

Erfindungsgemäß wird die Aufgabe durch die Merkmale des Patentanspruchs 1 gelöst. Vorteilhafte Weiterbildungen der Erfindung sind in den Unteransprüchen genannt.

Der Vorteil der erfindungsgemäßen Lösung besteht in einer schonenden Dreherfadenführung durch die Ösen oder Führungskanäle einer Dreherscheibe, vorzugsweise bei der Verarbeitung von bruchgefährdeten Dreherfäden wie z.B. Glasseide.
Die erfindungsgemäße Lösung beschränkt sich allerdings nicht nur auf die Führung bruchgefährdeter Dreherfäden, sondern sie ist in vorteilhafter Weise für alle Dreherfaden-Typen verwendbar.

Mit dem erfindungsgemäß ausgebildeten Dreherfadenein- und -auslauf wird im Falle, daß die Dreherfadendurchführungen der Dreherscheibe diese Ausbildung aufweisen, eine unmittelbare Massenreduzierung der Dreherscheibe erreicht.
Ferner ist von Vorteil, daß die Position der Mittenachse der Öse bzw. des Fadendurchführungskanals im Vergleich zur Position der Ösen bzw. der Fadendurchführungskanäle bekannter Dreherscheiben, beibehalten wird.
In aller Regel wäre nämlich eine sanftere Dreherfadenumlenkung mit einer Vergrößerung des Fadendurchgangs verbunden. Eine solche Lösung wird in der DE 25 15 961 C2 und in der DE 44 05 777 C1 dargestellt.
Damit würde aber zumindest eine Verringerung des Hubes der Dreherscheibe zur Bildung des Dreherfachs einhergehen.

Durch Hartverchromen der fädenführenden Flächen der Ösen oder durch die Herstellung der Ösen aus einem Keramikmaterial, wie es beispielsweise zur Herstellung anderer fadenführender Elemente im Textilmaschinenbau verwendet wird, kann auf das Verschleißverhalten von Ösen und Fadendurchführungskanälen in der Dreherscheibe positiv Einfluß genommen werden.
Vorteilhaft ist ferner, daß die Ösen als separate Elemente, sozusagen als Austauschelemente in die Dreherscheibe eines Rotations-Kantendrehers integrierbar sind. Die Verbindung der Ösen mit der Dreherscheibe erfolgt dabei durch allgemein übliche Maßnahmen.
In gleicher Weise können erfindungsgemäß die bislang als reine Durchgangslöcher in der Dreherscheibe vorhandenen Fadenführungskanäle ausgebildet sein, was in bestimmten Anwendungsfällen von Vorteil sein kann.

Die Erfindung wird nachfolgend anhand eines Ausführungsbeispiels näher beschrieben.

In der Zeichnung zeigen:
- Figur 1: die Dreherscheibe mit einer ersten und einer zweiten Öse, zur Führung eines Dreherfadens;
- Figur 2: eine in die Dreherscheibe eingeordnete Öse gemäß Schnitt A-A in Figur 1;
- Figur 3: die Öse nach Figur 2 mit identischem kegelförmigen Dreherfadenein- und -auslauf;
- Figur 4: die Öse nach Figur 2 mit nicht identischem kegelförmigen Dreherfadenein- und -auslauf.

Figur 1 zeigt eine Dreherscheibe 1 eines Rotations-Kantendrehers einer Webmaschine, wie dieser z.B. aus der DE 44 05 777 C1 bekannt ist.
Die technische Aufgabe, der strukturelle Aufbau und die Funktion eines Rotations-Kantendrehers sind in diesem Dokument dargestellt und beschrieben.

Die Dreherscheibe 1 ist hier massearm ausgeführt, d.h. die Scheibe weist eine entsprechende Aussparung 1a auf.
Eine erste rotationssymmetrische Öse 2 ist diametral zu einer zweiten rotationssymmetrischen Öse 2 gegenüberliegend innerhalb der Dreherscheibe 1 angeordnet.
Die Mittenachsen 3 beider Ösen 2 liegen, entsprechend einer dem Schußfadeneintrag notwendigen Hubhöhe h, vom Schnittpunkt der vertikalen Mittellinie 10 mit der horizontalen Mittellinie 11 im Abstand h/2 entfernt.
Die Ösen sind dabei mittels allgemein bekannter Maßnahmen mit der Dreherscheibe 1 verbunden.

Denkbar ist eine innerhalb der Dreherscheibe rotierende Anordnung der Ösen 2. Damit kann der Reibungswiderstand der Ösen 2 gegenüber dem Dreherfaden minimiert werden.

Figur 2 zeigt die geometrische Ausbildung der Öse 2 in Verbindung mit der Dreherscheibe 1 gemäß Schnitt A-A in Figur 1.
Die Öse 2 besitzt hier einen imaginären kegelförmig ausgebildeten Dreherfadeneinlauf 4 und einen im wesentlichen dazu gestaltungsidentischen Dreherfadenauslauf 5.
Der Dreherfadeneinlauf 4 und der Dreherfadenauslauf 5 ist durch einen um die Mittenachse 3 gelegenen rotationssymmetrischen Fadendurchgang 6 miteinander verbunden.

Zur Verminderung des Dreherfaden-Reibungswiderstandes und der Knickbeanspruchung ist die Kante des Dreherfadeneinlaufs 4 und die des Auslaufs 5 mit einem Radius R₁ versehen. Zu diesem Zweck ist auch der Fadendurchgang 6 von einem im Inneren der Öse 2 umlaufenden Vorsprung 9 gebildet, dessen freies Ende einen Radius R₂ ausbildet.
Ein in Richtung des Pfeiles 12 in der Öse 2 einlaufender Dreherfaden hat dementsprechend lediglich nacheinander mit der Oberfläche der Kante 7, des Vorsprunges 9 und der Kante 8 Berührungskontakt.

Die Kante 7,8 und der Vorsprung 9 besitzen einen Radius R₁ bzw. R₂ dessen Größe so gewählt sein sollte, daß insbesondere bruchempfindliche Garne problemlos darüber geführt werden können.
Der Winkel α und β des Dreherfadeneinlaufs- 4 bzw. -auslaufs 5 sollte jeweils nicht kleiner als 90 ° sein, wie Figur 3 zeigt.

In Figur 4 ist die Größe der Winkel α und β des Dreherfadeneinlaufs- 4 bzw. -auslaufs 5 verschieden voneinander.

### ZEICHNUNGS-LEGENDE

- 01: Dreherscheibe
- 01a: Aussparung
- 02: Öse
- 03: Mittenachse
- 04: Dreherfadeneinlauf
- 05: Dreherfadenauslauf
- 06: Fadendurchgang
- 07: Wulst
- 08: Wulst
- 09: Wulst
- 10: Mittellinie
- 11: Mittellinie
- 12: Richtungspfeil

## Patentansprüche

1. Öse in einer Dreherscheibe (1) eines Rotations-Kantendrehers für Webmaschinen zum Führen eines Dreherfadens, gekennzeichnet durch einen um eine gemeinsame Mittenachse (3) ausgebildeten imaginären, kegelförmigen Dreherfadeneinlauf (4) und einen zum Dreherfadeneinlauf (4) im wesentlichen gestaltungsidentsich ausgebildeten Dreherfadenauslauf (5), wobei die imaginären, kegelförmigen Ausbildungen dadurch entstehen, daß jeweils eine gedachte, um die Mittenachse (3) umlaufende Linie vorhanden ist, die den Radius R1 einer am Fadenein- und -auslauf (4;5) vorhandenen Kante (7;8) mit dem Radius R2 eines zwischen dem Fadenein- und -auslauf (4;5) umlaufenden, einen rotationssymetrischen Fadendurchgang (6) ausbildenden Vorsprungs (9) verbindet.

2. Öse nach Anspruch 1, **dadurch gekennzeichnet,** daß der Winkel α des imaginären kegelförmig ausgebildeten Einlaufs (4) und der Winkel β des imaginären kegelförmig ausgebildeten Auslaufs (5) identischer Größe ist.

3. Öse nach Anspruch 1, **dadurch gekennzeichnet,** daß der Winkel α kleiner als der Winkel β ist.

4. Öse nach Anspruch 1, **dadurch gekennzeichnet,** daß der Winkel α größer als der Winkel β ist.

5. Öse nach einem der Ansprüche 1 bis 5, **dadurch gekennzeichnet,** daß die Winkel α und β ≤ 90° sind.

6. Öse nach Anspruch 1, **dadurch gekennzeichnet**, daß die Öse (2) ein separates Bauteil ist.

7. Öse nach Anspruch 6, **dadurch gekennzeichnet**, daß die Öse (2) drehend in der Dreherscheibe (1) um die Mittenachse (3) gelagert ist.

8. Öse nach Anspruch 6, **dadurch gekennzeichnet**, daß die Öse (2) drehfest in der Dreherscheibe (1) angeordnet ist.

9. Öse nach Anspruch 1, **dadurch gekennzeichnet**, daß die fadenführende Oberfläche der Öse (2) verschleißfest ist.

10. Öse nach Anspruch 9, **dadurch gekennzeichnet**, daß die Oberfläche eine Hartchromschicht besitzt.

11. Öse nach Anspruch 1, **dadurch gekennzeichnet**, daß die Öse (2) aus einem Keramikmaterial besteht.

12. Öse nach Anspruch 1, **dadurch gekennzeichnet**, daß die geometrische Gestaltung der Öse (2) in die Dreherscheibe (1) eingearbeitet ist.

## Claims

1. An eye in a leno disc (1) of a rotary leno mechanism for looms for guiding a leno thread, characterised by an imaginary conical leno thread inlet (4) formed around a common centre line (3) and by a leno thread outlet (5) having a configuration substantially identical with the leno thread inlet (4), the imaginary conical constructions being achieved in that in each case an imagined line running around the centre line (3) is present, which connects the radius R1 of an edge (7, 8) present at the thread inlet and outlet (4; 5) with the radius R2 of a projection (9) running between the thread inlet and outlet (4; 5), forming a rotationally symmetrical passage (6) for the thread.

2. An eye according to claim 1, characterised in that the angle α of the imaginary conically shaped inlet (4) and the angle β of the imaginary conically shaped outlet (5) are of identical size.

3. An eye according to claim 1, characterised in that the angle α is less than the angle β.

4. An eye according to claim 1, characterised in that the angle α is larger than the angle β.

5. An eye according to any one of claims 1 to 5, characterised in that the angles α and β are ≥ 90°.

6. An eye according to claim 1, characterised in that the eye (2) is a separate component.

7. An eye according to claim 6, characterised in that the eye (2) is mounted in the leno disc (1) so as to rotate about the centre line (3).

8. An eye according to claim 6, characterised in that the eye (2) is fixedly mounted in the leno disc (1).

9. An eye according to claim 1, characterised in that the thread-guiding surface of the eye (2) is wear-resistant.

10. An eye according to claim 9, characterised in that the surface has a hard chromium layer.

11. An eye according to claim 1, characterised in that the eye (2) consists of a ceramics material.

12. An eye according to claim 1, characterised in that the geometric configuration of the eye (2) is incorporated into the leno disc (1).

## Revendications

1. Oeillet dans un disque de mécanisme de torsion (1) d'un mécanisme rotatif de torsion pour lisière pas de gaze pour métiers à tisser pour guider un fil du mécanisme de torsion, caractérisé par une entrée (4) du fil du mécanisme de torsion formant un cône imaginaire conçu autour d'un axe commun (3) et par une sortie (5) du fil de mécanisme de torsion de forme sensiblement identique à celle de l'entrée (4) du fil de mécanisme de torsion, dans lequel les conceptions en forme de cône imaginaire apparaissent du fait qu'il y a chaque fois une ligne imaginaire, périphérique autour de l'axe (3), qui relie le rayon R1 d'un bord (7;8) existant à l'entrée et à la sortie (4;5) du fil avec le rayon R2 d'une saillie périphérique (9), entre l'entrée et la sortie (4;5) du fil, formant un passage (6) en symétrie de rotation pour le fil.

2. Oeillet selon la revendication 1, caractérisé par le fait que l'angle α de l'entrée (4) en forme de cône imaginaire et l'angle β de la sortie (5) en forme de cône imaginaire sont de valeur identique.

3. Oeillet selon la revendication 1, caractérisé par le fait que l'angle α est inférieur à l'angle β.

4. Oeillet selon la revendication 1, caractérisé par le fait que l'angle α est supérieur à l'angle β.

5. Oeillet selon l'une des revendications 1 à 5, caractérisé par le fait que les angles α' et β sont ≥ 90°.

6. Oeillet selon la revendication 1, caractérisé par le fait que l'oeillet (2) est un composant distinct.

7. Oeillet selon la revendication 6, caractérisé par le fait que l'oeillet (2) est porté dans le disque de mécanisme de torsion (1) avec rotation autour de l'axe (3).

8. Oeillet selon la revendication 6, caractérisé par le fait que l'oeillet (2) est disposé fixe dans le disque de mécanisme de torsion (1).

9. Oeillet selon la revendication 1, caractérisé par le fait que la surface de l'oeillet (2) qui guide le fil est résistante à l'usure.

10. Oeillet selon la revendication 9, caractérisé par le fait que la surface possède une couche de chrome dur.

11. Oeillet selon la revendication 1, caractérisé par le fait que l'oeillet (2) est constitué d'un matériau céramique.

12. Oeillet selon la revendication 1, caractérisé par le fait que la forme géométrique de l'oeillet (2) est usinée dans le disque de mécanisme de torsion (1).
